# EUROPÄISCHE PATENTSCHRIFT

(11) **EP 1 860 275 B1**
(45) Veröffentlichungstag und Bekanntmachung des Hinweises auf die Patenterteilung: **11.06.2008**
(21) Anmeldenummer: 06008687.3
(22) Anmeldetag: 26.04.2006
(51) Int. Cl.: E21B 17/03

(54) **Kupplungsvorrichtung**
Coupling means
Dispositif de couplage

(43) Veröffentlichungstag der Anmeldung: 28.11.2007
(73) Patentinhaber: BAUER Maschinen GmbH, 86529 Schrobenhausen (DE)
(72) Erfinder: Stötzer, Erwin, 86551 Aichach (DE)
(74) Vertreter: Wunderlich, Rainer

(56) Entgegenhaltungen:
- EP-A- 1 580 398
- EP-A- 1 624 151
- DE-C1- 4 113 847
- DE-C1- 10 023 467
- DE-U1- 29 920 132

## Beschreibung

Die Erfindung betrifft eine Kupplungsvorrichtung für Bohrgestänge, insbesondere für Erdbohrgeräte, gemäß dem Oberbegriff des Anspruchs 1.

Es ist bekannt, einzelne Bohrstangen eines Bohrgestänges mittels Schraubbolzen miteinander zu verbinden. Dies sorgt für eine zuverlässige stabile Drehverbindung. In gleicher Weise wird eine Verbindung des Bohrgestänges zu einem Bohrantrieb geschaffen. Allerdings ist diese Art der Verbindung sehr zeitaufwändig.

Eine gattungsgemäße Kupplungsvorrichtung geht aus der EP-A-1 624 151 hervor. Diese bekannte Kupplungsvorrichtung weist eine hülsenförmige Aufnahme für ein rohrförmiges Bohrwerkzeug auf, wobei am Außenumfang der Aufnahme zylindrische Verriegelungsbolzen oder hakenförmige Verriegelungskrallen vorgesehen sind. Diese können zur Verriegelung eines eingeführten rohrförmigen Bohrwerkzeuges in entsprechende Löcher am rohrförmigen Bohrwerkzeug eingreifen. Zur Verriegelung des Bohrwerkzeuges an der Aufnahme ist es erforderlich, das Bohrwerkzeug in eine exakte Drehposition zu bringen.

Eine ähnliche Verriegelungseinrichtung ist der DE 100 23 467 C1 zu entnehmen. Mittels einer Kulissensteuerung und einer Betätigungsstange können Riegelbolzen an einer Aufnahme radial in entsprechende Löcher an einem eingeschobenen Bohrwerkzeug eingebracht werden, wobei eine axiale und drehfeste Verbindung geschaffen wird.

Eine vergleichbare Verriegelungseinrichtung geht, auch aus der EP-A-1 580 398 A1 hervor. An der Außenstange ist ein flacher Führungsteil für ein geführtes Einbringen vorgesehen.

Der Erfindung liegt die **Aufgabe** zugrunde, eine Kupplungsvorrichtung für Bohrgestänge anzugeben, mit welcher eine schnelle und zugleich zuverlässige Verbindung geschaffen werden kann.

Die Aufgabe wird nach der Erfindung durch eine Kupplungsvorrichtung mit den Merkmalen des Anspruchs 1 gelöst. Bevorzugte Ausführungsformen sind in den abhängigen Ansprüchen angegeben.

Die erfindungsgemäße Kupplungsvorrichtung für Bohrgestänge weist eine Aufnahmemuffe zur Aufnahme eines Anschlussbereiches eines Bohrgestänges auf, wobei eine Verriegelungseinrichtung mit einem Riegelelement vorgesehen ist, welches zwischen einer Freigabeposition und einer Verriegelungsposition verstellbar gelagert ist, in welcher das Riegelelement in eine korrespondierende Ausnehmung des Anschlussbereiches eingreift. Mit der erfindungsgemäßen Kupplungsvorrichtung ist eine schnelle halb- oder vollautomatische Kupplung mit einem Bohrgestänge möglich. Dies vereinfacht und beschleunigt den Arbeitsvorgang beim Bohren.

Eine bevorzugte Ausführungsform der Erfindung besteht darin, dass die Verriegelungseinrichtung ein Gehäuse aufweist, welches an einer Außenseite der Aufnahmemuffe angeordnet ist, und dass in dem Gehäuse ein Schiebeelement zum Verstellen des Riegelelementes gelagert ist. Hierdurch wird eine stabile und zuverlässige Betätigung der erfindungsgemäßen Kupplungsvorrichtung erreicht.

Das Schiebeelement kann dabei manuell oder durch ein betätigbares Stellorgan, wie einen Motor oder einen Stellzylinder, betätigt werden.

Eine besonders vorteilhafte Ausführungsform ergibt sich nach der Erfindung dadurch, dass das Schiebeelement als ein verschwenkbar gelagerter Bolzen mit einer Nocke ausgebildet ist, welche in eine schräg verlaufende Kulisse in dem Gehäuse eingreift. Durch diesen Nockenmechanismus kann eine Drehbewegung in eine axiale Stellbewegung umgesetzt werden. Dieser Mechanismus erlaubt eine gute Kraftaufbringung auch bei manueller Betätigung.

Hierzu ist es nach der Erfindung bevorzugt, dass zum Verschwenken des Bolzens ein Schwenkhebel vorgesehen ist, der an einem hinteren Bereich des Bolzens mit diesem verbunden ist. Entsprechend der Länge des Schwenkhebels kann in einfacher Weise ein entsprechend großes Drehmoment aufgebracht werden, was für eine zuverlässige Verriegelung vorteilhaft ist. Der Schwenkhebel kann sowohl für eine manuelle Betätigung als auch für eine Betätigung mittels eines ferngesteuerten Stellorganes ausgebildet sein.

Nach der Erfindung ist es weiterhin bevorzugt, dass das Sperrelement an dem Schiebeelement in radialer Richtung verschiebbar und federnd gelagert ist. Bei der Benutzung von Bohrgestängeelementen können erhebliche Abnutzungserscheinungen, wie Kerben und Verformungen, entstehen, welche nur grobe Passungen erlauben. Auch besteht die Gefahr, dass beispielsweise Erdmaterial und Gestein auf den Anschlussbereich des Bohrgestänges gelangen kann, so dass eine Verriegelung nur schwer möglich ist. Die spezielle verschiebbare und federnde Lagerung des Sperrelementes auf dem Verschiebeelement selbst erlaubt eine gewisse Kompensation, so dass auch in diesen Fällen eine gute Verriegelung gewährleistet ist.

Für eine gute Drehverbindung ist es erfindungsgemäß, dass an einer Innenseite der Aufnahmemuffe Axialstege angeordnet sind, welche zur Erzeugung einer Drehverbindung mit korrespondierenden Axialnuten des Anschlussbereiches in Eingriff bringbar sind. Dies ist eine Keilnutprofilierung. Durch ein axiales zusammenschieben wird so eine stabile hochfeste Drehverbindung geschaffen. In diesem Fall muss das Riegelelement lediglich eine Axialsicherung gewährleisten. Die Ausnehmung im Anschlussbereich kann in diesem Falle eine umlaufende Nut, insbesondere eine Rechtecknut sein, in welche ein entsprechendes Rechteckprofil des Riegelelementes eingreift.

Für eine besonders stabile Verbindung ist es nach der Erfindung vorteilhaft, das drei Verriegelungseinrichtungen vorgesehen sind, welche gleichmäßig verteilt am Außenumfang der Aufnahmemuffe angeordnet sind.

Bevorzugt wird die erfindungsgemäße Kupplungsvorrichtung bei einem Bohrgerät mit einem Bohrantrieb zum Antreiben eines Bohrgestänges eingesetzt.

Vorteilhafterweise ist dabei die Aufnahmemuffe an der Ausgangswelle des Bohrantriebes angebracht. Bei Erdbohrgeräten ragt die Ausgangswelle üblicherweise nach unten, so dass die erfindungsgemäße Kupplungsvorrichtung unterhalb des Bohrantriebes angeordnet ist.

Weiterhin ist es erfindungsgemäß, dass der Bohrantrieb an einem Schlitten gelagert ist, welcher an einem Mast verschiebbar geführt ist. Bei dieser Anordnung kann die erfindungsgemäße Kupplungsvorrichtung mit dem Schlitten entlang des Mastes verstellt werden, so dass die Kupplungsvorrichtung beim Einsetzen eines neuen Bohrgestängeelementes schnell und zuverlässig eine Verbindung zwischen dem oberen Anschlussbereich des neu eingesetzten Bohrgestänges und dem Bohrantrieb sorgt.

Die Erfindung wird anhand von Ausführungsbeispielen weiter erläutert, welche schematisch in den beigefügten Zeichnungen dargstellt sind. In den Zeichnungen zeigen:
- Fig. 1: eine teilgeschnittene Ansicht einer erfindungsgemäßen Kupplungsvorrichtung in Freigabeposition;
- Fig. 2: eine Teilansicht der Kupplungsvorrichtung gemäß Fig. 1 in Verriegelungsposition;
- Fig. 3: eine Seitenansicht der Kupplungsvorrichtung von Fig. 1 und Fig. 2;
- Fig. 4: einen Anschlussbereich eines Bohrgestänges und
- Fig. 5: eine Teilansicht eines Bohrgerätes mit der erfindungsgemäßen Kupplungsvorrichtung.

Der Aufbau und die Funktion einer erfindungsgemäßen Kupplungsvorrichtung wird anhand der Figuren 1 bis 3 erläutert. Die Kupplungsvorrichtung 10 weist eine hülsenförmige Aufnahmemuffe 12 auf, an deren Innenseite Axialstege 28 zum Bilden eines Keilnutprofiles angeordnet sind. An der Außenseite sind drei Verriegelungseinrichtungen 14 um 120° zueinander versetzt angeordnet.

Jede Verriegelungseinrichtung 14 umfasst ein hülsenförmiges Gehäuse 18, in welchem ein etwa rechteckiges Riegelelement 16 verschiebbar gelagert ist. Die Vorderseite des rechteckigen Riegelelementes 16 ist konkav entsprechend dem zu verriegelnden Anschlussbereich ausgebildet. Weiterhin ist im Gehäuse 18 ein zylindrisches, bolzenförmiges Schiebeelement 20 axial verstellbar und verdrehbar gelagert. Im Gehäuse 18 ist eine schräg verlaufende Nut eingebracht, welche eine Kulisse 24 bildet. In die Kulisse 24 greift ein Nocken 22 ein, welcher fest an dem bolzenförmigen Schiebeelement 20 angeordnet ist. Mittels eines Schwenkhebels 26, welcher an dem aus dem Gehäuse 18 herausragenden Ende des Schiebeelementes 20 befestigt ist, kann das Schiebeelement im vorliegende Ausführungsbeispiel um 180° verschwenkt werden. Aufgrund des Zusammenwirkens zwischen der Nocke 22 und der Kulisse 24 wird das Schiebeelement axial verschoben. Hierdurch wird das Riegelelement 16 von einer rückgezogenen Freigabeposition, welche in Fig. 1 dargestellt ist, in eine Verriegelungsposition gemäß Fig. 2 verstellt.

Das Riegelelement 16 ist an dem Schiebeelement 20 federnd gelagert. Hierzu weist das Riegelelement 16 eine mittige Bohrung 30 und das Schiebelement 20 einen mittigen Zapfen 32 auf. Zwischen der Bohrung 30 und dem Zapfen 32 ist eine Spiralfeder 34 angeordnet, welche das Schiebeelement 20 und das Riegelelement 16 auseinanderdrückt. Zur Begrenzung des Schiebeweges ist ein Schraubbolzen 36 mit einer Anschlagsmutter angeordnet.

In Fig. 4 ist schematisch ein Anschlussbereich 62 dargestellt, welcher am freien Ende eines Bohrgestänges angeschweißt werden kann. Der Anschlussbereich 62 weist Axialnuten 66 auf, welche zur Bildung einer Keilnutverbindung mit den Axialstegen 28 an der Innenseite der Aufnahmemuffe 12 korrespondieren. Zum Eingriff in das Riegelelement 16 ist als eine Ausnehmung 64 eine ringförmige Nut am Anschlussbereich 62 ausgebildet. Die Breite der Nut entspricht der Breite der Riegelelemente 16, so dass diese zur Bildung einer Axialsicherung in die Ausnehmung 64 eingreifen können.

In Fig. 5 ist die Anordnung der erfindungsgemäßen Kupplungsvorrichtung 10 an einem Bohrgerät 70 dargestellt. Das Bohrgerät 70 weist einen Mast 78 auf, entlang welchem ein Schlitten 76 verschiebbar geführt und angetrieben ist. An dem Schlitten ist ein Bohrantrieb 72 gelagert, welcher aus einem Motor und einem angeflanschten Getriebe besteht. An einer Ausgangswelle 74 des Bohrantriebes 72 ist die Aufnahmemuffe 12 der Kupplungsvorrichtung 10 angeschweißt. Zum Kuppeln eines Bohrgestänges 60 weist dieses den Anschlussbereich 62 auf, welcher vorausgehend im Zusammenhang mit Fig. 4 beschrieben worden ist. Eine drehfeste Verbindung wird durch die miteinander korrespondierenden Keilnutprofile erreicht, während eine Axialsicherung durch die Riegelelemente 16 der Kupplungsvorrichtung 10 erreicht wird.

## Patentansprüche

1. Kupplungsvorrichtung für Bohrgestänge (60) mit einer Aufnahmemuffe (12) zum Aufnehmen eines Anschlussbereiches (62) des Bohrgestänges (60), wobei mindestens eine Verriegelungseinrichtung (14) mit einem Riegelelement (16) vorgesehen ist, welches zwischen einer Freigabeposition und einer Verriegelungsposition verstellbar gelagert ist, in welcher das Riegelelement (16) in eine korrespondierende Ausnehmung (64) des Anschlussbereiches (62) eingreift,
**dadurch gekennzeichnet,**
- **dass** zur Axialsicherung die Ausnehmung (64) des Anschlussbereiches (62) als eine ringförmige Nut ausgebildet ist und
- **dass** zum Bilden eines Keilnutprofiles an einer Innenseite der Aufnahmemuffe (12) Axialstege (28) angeordnet sind, welche zur Erzeugung einer Drehverbindung mit korrespondierenden Axialnuten (66) des Anschlussbereiches (62) in Eingriff bringbar sind.

2. Kupplungsvorrichtung nach Anspruch 1,
**dadurch gekennzeichnet,**
**dass** die Verriegelungseinrichtung (14) ein Gehäuse (18) aufweist, welches an der Außenseite der Aufnahmemuffe (12) angeordnet ist, und
**dass** in dem Gehäuse (18) ein Schiebeelement (20) zum Verstellen des Riegelelementes (16) gelagert ist.

3. Kupplungsvorrichtung nach Anspruch 2,
**dadurch gekennzeichnet,**
**dass** das Schiebeelement (20) als ein schwenkbar gelagerter Bolzen mit einer Nocke (22) ausgebildet ist, welche in eine schräg verlaufende Kulisse (24) in dem Gehäuse (18) eingreift.

4. Kupplungsvorrichtung nach Anspruch 3,
**dadurch gekennzeichnet,**
**dass** zum Verschwenken des Bolzens ein Schwenkhebel (26) vorgesehen ist, der an einem hinteren Bereich des Bolzens mit diesem verbunden ist.

5. Kupplungsvorrichtung nach einem der Ansprüche 1 bis 4,
**dadurch gekennzeichnet,**
**dass** das Riegelelement (16) an dem Schiebeelement (20) in radialer Richtung verschiebbar und federnd gelagert ist.

6. Kupplungsvorrichtung nach einem der Ansprüche 1 bis 5,
**dadurch gekennzeichnet,**
**dass** drei Verriegelungseinrichtungen (14) vorgesehen sind, welche gleichmäßig verteilt am Außenumfang der Aufnahmemuffe (12) angeordnet sind.

7. Bohrgerät mit einem Bohrantrieb (72) zum Antreiben eines Bohrgestänges (60),
**dadurch gekennzeichnet,**
**dass** eine Kupplungsvorrichtung (10) nach einem der Ansprüche 1 bis 6 vorgesehen ist.

8. Bohrgerät nach Anspruch 7,
**dadurch gekennzeichnet,**
**dass** die Aufnahmemuffe (12) an der Ausgangswelle (74) des Bohrantriebes (72) angebracht ist.

9. Bohrgerät nach Anspruch 7 oder 8,
**dadurch gekennzeichnet,**
**dass** der Bohrantrieb (72) an einem Schlitten (76) gelagert ist, welcher an einem Mast (78) verschiebbar geführt ist.

## Claims

1. Coupling device for drill rods (60) comprising a receiving socket (12) for receiving a connecting portion (62) of the drill rod (60), wherein at least one locking device (14) with a locking element (16) is provided, which is supported in an adjustable manner between a release position and a locking position, in which the locking element (16) engages into a corresponding recess (64) of the connecting portion (62)
**characterized in that**
- for an axial locking the recess (64) of the connecting portion (62) is formed as an annular groove and
- for forming a keyway profile on an inner side of the receiving socket (12) axial ribs (28) are arranged, which can be brought into engagement with corresponding axial grooves (66) of the connecting portion (62) in order to produce a rotational connection.

2. Coupling device according to claim 1,
**characterized in that**
the locking device (14) has a housing (18) arranged on the outer side of the receiving socket (12) and
**in that** a sliding element (20) is supported in the housing (18) for adjusting the locking element (16).

3. Coupling device according to claim 2,
**characterized in that**
the sliding element (20) is designed as a pivotably supported bolt having a cam (22), which engages into an obliquely extending slotted link (24) in the housing (18).

4. Coupling device according to claim 3,
**characterized in that**
a pivot lever (26) is provided for pivoting the bolt, which is connected to the bolt at a rear portion thereof.

5. Coupling device according to any one of claims 1 to 4,
**characterized in that**
the locking element (16) is supported on the sliding element (20) in a radially movable and resilient manner.

6. Coupling device according to any one of claims 1 to 5,
**characterized in that**
three locking devices (14) are provided, which are arranged in an evenly distributed manner at the outer circumference of the receiving socket (12).

7. Drilling apparatus comprising a drill drive (72) for driving a drill rod (60),
**characterized in that**
a coupling device (10) according to any one of claims 1 to 6 is provided.

8. Drilling apparatus according to claim 7,
**characterized in that**
the receiving socket (12) is fixed to the output shaft (74) of the drill drive (72).

9. Drilling apparatus according to claim 7 or 8,
**characterized in that**
the drill drive (72) is supported on a carriage (76) which is guided in a movable manner on a mast (78).

## Revendications

1. Dispositif d'accouplement pour une tige de forage (60) avec un manchon récepteur (12) destiné à recevoir une zone de raccordement (62) de la tige de forage (60), au moins un dispositif de verrouillage (14) avec un élément de verrouillage (16) étant prévu, qui est monté mobile entre une position de libération et une position de verrouillage, dans laquelle l'élément de verrouillage (16) s'engage dans un évidement correspondant (64) de la zone de raccordement (62),
***caractérisé***
- ***en ce que****,* pour l'immobilisation axiale, l'évidement (64) de la zone de raccordement (62) est conformée en rainure annulaire, et
- ***en ce que**,* pour former un profil à rainure de clavette, des barres axiales (28) sont placées sur la face intérieure du manchon de réception (12), barres qui peuvent être mises en prise avec des rainures axiales (66) de la zone de raccordement (62) pour produire une liaison rotative.

2. Dispositif d'accouplement selon la revendication 1,
***caractérisé***
***en ce que*** le dispositif de verrouillage (14) comprend un boîtier (18) qui est placé sur la face extérieure du manchon de réception (12), et
***en ce que*** dans le boîtier (18) est placé un élément coulissant (20) pour déplacer l'élément de verrouillage (16).

3. Dispositif d'accouplement selon la revendication 2, ***caractérisé en ce que*** l'élément coulissant (20) est conformé en goujon monté pivotant avec une came (22) qui s'engage dans une coulisse oblique (24) dans le boîtier (18).

4. Dispositif d'accouplement selon la revendication 3, ***caractérisé en ce que**,* pour faire pivoter le goujon, il est prévu un levier pivotant (26) qui est relié au goujon dans une partie arrière de celui-ci.

5. Dispositif d'accouplement selon l'une quelconque des revendications 1 à 5, ***caractérisé en ce que*** l'élément de vérrouillage (16) est monté mobile et élastique dans la direction radiale sur l'élément coulissant (20).

6. Dispositif d'accouplement selon l'une quelconque des revendications 1 à 5,***caractérisé en ce que*** trois dispositifs de verrouillage (14) sont prévus, qui sont répartis régulièrement sur la circonférence extérieure du manchon récepteur (12).

7. Dispositif de forage avec un entraînement (72) de forage pour entraîner une tige de forage (60), ***caractérisé en ce qu'**un* dispositif d'accouplement (10) selon l'une quelconque des revendications 1 à 6 est prévu.

8. Dispositif de forage selon la revendication 7, ***caractérisé en ce que*** le manchon récepteur (12) est placé sur l'arbre de sortie (74) de l'entraînement de forage (72).

9. Dispositif de forage selon la revendication 7 ou 8, ***caractérisé en ce que*** l'entraînement de forage (72) est monté sur un chariot (76) qui est guidé de manière mobile sur un mât (78).
